# EUROPÄISCHE PATENTSCHRIFT

(11) **EP 0 513 945 B1**
(45) Veröffentlichungstag und Bekanntmachung des Hinweises auf die Patenterteilung: **14.12.1994**
(21) Anmeldenummer: 92250095.4
(22) Anmeldetag: 24.04.1992
(51) Int. Cl.: H01H 33/915

(54) **Schaltkammer für einen metallgekapselten Druckgasschalter**
Switch-chamber for a metal-clad air blast switch
Chambre électrique pour un disjoncteur à gaz

(30) Priorität: 17.05.1991 DE 9106309 U
(43) Veröffentlichungstag der Anmeldung: 19.11.1992
(73) Patentinhaber: SIEMENS AKTIENGESELLSCHAFT, 80333 München (DE)
(72) Erfinder: Kelch, Thomas, W-1000 Berlin 28 (DE); Meinherz, Manfred, W-1000 Berlin 28 (DE); Wandel, Annette, W-1000 Berlin 42 (DE)

(56) Entgegenhaltungen:
- DE-A- 3 240 774
- DE-A- 3 540 474
- DE-A- 3 904 147
- DE-A- 3 904 148

## Beschreibung

Die Erfindung liegt auf dem Gebiet der elektrischen Leistungsschalter und ist bei der konstruktiven Ausgestaltung einer Schaltkammer anzuwenden, wie sie bei metallgekapselten Druckgasschaltern verwendet wird.

Um in Druckgas-Leistungsschaltern die beim Schaltvorgang auftretenden Gasströme kontrolliert handhaben zu können, ist es üblich, das eigentliche Kontaktsystem in einer Schaltkammer anzuordnen, deren Gehäuse im wesentlichen aus einem das Kontaktsystem umgebenden Isolierrohr mit axial an das Isolierrohr angrenzenden Feldsteuerelementen und einem jedem Feldsteuerelement zugeordneten Stromzuführungselement besteht. Bei einem bekannten Druckgasschalter dieser Art ist die Schaltkammer axial in einer rohrartigen Metallkapselung angeordnet und mit einer koaxial dazu angeordneten Antriebseinrichtung für das axial verschiebbare Kontaktelement des Kontaksystems versehen. Die Kontaktelemente des Kontaktsystems sind dabei an den Stromzuführungselementen fixiert bzw. gelagert. Unabhängig von der Ausgestaltung dieses Kontaktsystems ist das Isolierrohr der Schaltkammer in aller Regel aus einer harzgetränkten Gewebebahn gefertigt und an seinen Enden in den Feldsteuerelementen zentriert und dort mit diesen Feldsteuerelementen radial verklebt. Die für diese Anordnung und Ausgestaltung des Isolierrohres erforderlichen fertigungstechnischen Maßnahmen sind relativ aufwendig (DE 32 40 774, DE 39 04 147).

Ausgehend von einer Schaltkammer mit den Merkmalen des Oberbegriffes des Schutzanspruches 1,hergeleleitet von der den nächstkommenden Stand der Technik beschreibenden DE-A- 39 04 147, liegt der Erfindung die Aufgabe zugrunde, das Gehäuse der Schaltkammer so auszugestalten, daß es einfach herstellbar und leicht gegenüber den angrenzenden Teilen des Leistungsschalters, insbesondere gegenüber den Stromzuführungselementen, ausrichtbar ist.

Zur Lösung dieser Aufgabe ist gemäß der Erfindung vorgesehen, daß das Isolierrohr aus Gießharz besteht und an seinem einen Ende mit einem Innenflansch und an seinem anderen Ende mit einem Außenflansch versehen ist und daß zur Fixierung des Isolierrohres an den Stromzuführungselementen ringförmige metallische Andruckelemente vorgesehen sind, von denen das dem Außenflansch zugeordnete Andruckelement zugleich als Feldsteuerelement dient.

Bei einer derartigen Ausgestaltung der Schaltkammer kann man mittels der Andruckringe das Isolierrohr axial mit den Stromzuführungselementen verschrauben, wobei die Andruckringe den jeweiligen Flansch des Isolierrohres gegen eine entsprechende Fläche des angrenzenden Feldsteuerelementes bzw. des Stromzuführungselementes pressen. Dadurch entfällt die Schwierigkeit, mehrere Rohrstücke axial zueinander auszurichten und aneinander zu befestigen. In den Flanschen des Gießharzrohres sind auch keine eingegossenen Metallbuchsen erforderlich, die ein Verziehen des Gießharzrohres beim Abkühlen in der Gußform zur Folge haben könnten. Weiterhin werden durch diese Ausgestaltung dielektrische Probleme vermieden, die bei der Ablagerung von Schmutzteilen an den Verbindungsstellen verschiedener Rohrteile auftreten könnten. - Den im Rahmen der Erfindung verwendeten Andruckringen kann - soweit erforderlich - eine solche Außenkontur gegeben werden, daß sie zugleich eine feldsteuernde Funktion wahrnehmen.

Ein Ausführungsbeispiel der neuen Schaltkammer ist in den Figuren 1 bis 3 dargestellt.

Die Figur 1 zeigt das Metallgehäuse 1 eines einpoligen Druckgas-Leistungsschalters, in dessem rohrförmigen Gehäuseteil eine Schaltkammer 2 axial angeordnet ist. Einen wesentlichen Teil dieser Schaltkammer bildet das Isolierrohr 3, das aus Gießharz besteht und gemäß den Ausschnittsdarstellungen in den Figuren 2 und 3 an seinem linken Ende mit einem Innenflansch 4 und an seinem rechten Ende mit einem Außenflansch 5 versehen ist. Am linken Ende ist das Isolierrohr 3 mit dem Stromzuführungselement 6 verbunden. Hierzu dient ein Andruckring 7, der von innen gegen den Innenflansch 4 gesetzt und mit dem Stromzuführungselement 6 verschraubt ist.

Am rechten Ende ist das Isolierrohr 3 mit dem Stromzuführungselement 8 verbunden, das in seinem an das Isolierrohr angrenzenden Abschnitt 9 feldsteuernde Funktion ausübt. Am linken Ende des Abschnittes 9 ist ein Flansch 10 vorgesehen, an dem der Außenflansch 5 des Isolierrohres 3 anliegt, wobei das Isolierrohr mit Hilfe des Andruckringes 11 an dem Abschnitt 9 durch eine Schraubverbindung befestigt ist. Der Andruckring 11 hat eine solche Außenkontur, daß er zugleich feldsteuernde Wirkung ausübt.

Das Stromzuführungselement 8 ist über ein Isolierrohr 12 an einem Innenflansch des Metallgehäuses 1 fixiert und trägt somit die gesamte Schaltkammer 2.

## Patentansprüche

1. Schaltkammer (2) für einen Druckgas-Leistungsschalter, der in einer rohrartigen Metallkapselung (1) ein axial oder achsparallel angeordnetes Kontaktsystem und eine koaxial dazu angeordnete Antriebseinrichtung für das axial verschiebbare Kontaktelement des Kontaktsystems aufweist, wobei das Gehäuse der Schaltkammer aus einem das Kontaktsystem umgebenden Isolierrohr (3) und axial an das Isolierrohr angrenzenden Feldsteuerelementen besteht und jedem Feldsteuerelement ein Stromzuführungselement (6,8) zur Fixierung bzw. Lagerung jeweils eines der Kontaktelemente des Kontaktsystems zugerodnet ist,
**dadurch gekennzeichnet**,
daß das Isolierrohr (3) aus Gießharz besteht und an seinem einen Ende mit einem Innenflansch (4) und an seinem anderen Ende mit einem Außenflansch (5) versehen ist und daß zur Fixierung des Isolierrohres (3) an den Stromzuführungselementen (6,8) ringförmige metallische Andruckelemente (7,11) vorgesehen sind, von denen das dem Außenflansch (5) zugeordnete Andruckelement (11) zugleich als Feldsteuerelement dient.

## Claims

1. Switch-chamber (2) for a gas-blast circuit-breaker which, in a tubular metal cladding (1), comprises a contact system disposed axially or parallel to the axis and a drive device disposed coaxially thereto, for the axially displaceable contact element of the contact system, the casing of the switch-chamber consisting of an insulating tube (3) which surrounds the contact system and field-control elements axially adjacent to the insulating tube and a power supply element (6, 8) being associated to each field-control element for fastening or mounting each contact element of the contact system, characterized in that the insulating tube (3) consists of cast resin and is provided at one of its ends with an inner flange (4) and at its other end with an outer flange (5) and in that, for fastening the insulating tube (3) at the power supply elements (6, 8), annular metallic pressure elements (7, 11) are provided, the pressure element (11) associated to the outer flange (5), at the same time serving as field-control element.

## Revendications

1. Chambre (2) de coupure pour un disjoncteur à gaz sous pression, qui comporte, dans une enveloppe (1) métallique de forme tubulaire, un système de contact disposé axialement ou dans une disposition parallèle à l'axe, et un dispositif d'entraînement, monté coaxialement au système de contact, pour l'élément de contact, déplaçable axialement, du système de contact,
le boîtier de la chambre de coupure étant constitué d'un tube isolant (3) entourant le système de contact et d'éléments de commande de champ, qui jouxtent axialement le tube isolant, tandis qu'à chaque élément de commande de champ est associé un élément (6,8) d'alimentation en courant servant à fixer ou supporter respectivement l'un des éléments de contact du système de contact,
caractérisée par le fait
que le tube isolant (3) est formé d'une résine moulée et comporte, à l'une de ses extrémités, une bride intérieure (4) et, à son autre extrémité, une bride extérieure (5), et que pour la fixation du tube isolant (3) sur les éléments (6,8) d'alimentation en courant sont prévus des éléments (7,11) de serrage métalliques annulaires , dont l'un (11), qui est associé à la bride extérieure (5), sert en même temps d'élément de commande de champ.
